# EUROPÄISCHE PATENTSCHRIFT

(11) **EP 0 826 931 B1**
(45) Veröffentlichungstag und Bekanntmachung des Hinweises auf die Patenterteilung: **14.03.2001**
(21) Anmeldenummer: 96112199.3
(22) Anmeldetag: 29.07.1996
(51) Int. Cl.: F24D 19/02

(54) **Haltevorrichtung für einen Radiator**
Mounting device for a radiator
Dispositif de fixation pour un radiateur

(43) Veröffentlichungstag der Anmeldung: 04.03.1998
(73) Patentinhaber: BEMM ING. BERND MÜLLER GMBH, D-31180 Emmerke bei Hildesheim (DE); IRSAP SPA, 45031 Arqua' Polesine (IT)
(72) Erfinder: Müller, Bernd M., 31141 Hildesheim (DE); Zen, Alessandro, 45100 Rovigo (IT)
(74) Vertreter: Grättinger & Partner (GbR)

(56) Entgegenhaltungen:
- EP-A- 0 386 301
- DE-U- 8 425 270
- GB-A- 138 465
- GB-A- 2 269 659
- US-A- 1 634 981

## Beschreibung

Die vorliegende Erfindung betrifft eine Haltevorrichtung für einen Radiator gemäß den Merkmalen des Oberbegriffs von Patentanspruch 1.

Eine bekannte Vorrichtung dieser Art (GB 2269659 A) ermöglicht zum Ausgleich von Wärmedehnungen ein loses Ablegen von Radiatoren auf einer Wandbefestigung, welche ein senkrecht zur Wand verstellbares Tragelement aufweist; eine Klemmvorrichtung aus einem ersten und einem zweiten Klemmteil ist zwischen benachbarten Radiatorrohren befestigt und derart auf dem Tragelement ablegbar, daß es durch zusätzliche Maßnahmen gegen Abheben gesichert ist. Als Abhebesicherung dient ein Verbindungsteil aus elastischem Kunststoff, welches Wärmedehnungen des Radiators gegenüber der Wandbefestigung nicht behindert.

Demgegenüber soll erfindungsgemäß eine feste Haltevorrichtung für Radiatoren geschaffen werden, welche dennoch auf unterschiedliche Radiatortypen variabel einstellbar und überdies leicht montierbar ist.

Diese Aufgabe wird erfindungsgemäß durch die Merkmale im Kennzeichen von Anspruch 1 gelöst.

Dadurch, daß das erste Klemmteil fest mit dem Tragelement verbunden ist, ergibt sich durch das klemmende Zusammenwirken mit dem zweiten Klemmteil eine eindeutige Fixierung des Radiators gegenüber dem Tragelement der Wandbefestigung. Dadurch, daß das Tragelement längsverschieblich und durch ein Fixierglied arretierbar in eine Muffe der Wandbefestigung eingreift, kann der Wandabstand variabel eingestellt und jederzeit auf einfache Weise nachjustiert werden.

Für die Montage besteht die Möglichkeit, das Tragelement entweder durch Vormontage am Radiator zu befestigen, um es dann in die Muffe einzuschieben oder den Radiator auf dem ersten bereits wandfest montierten Klemmteil so lange abzustützen, bis das zweite Klemmteil verschraubt ist, so daß benachbarte Radiatorrohre zwischen den beiden Klemmteilen fixiert sind.

Bei der Montage mittels mehrerer Haltevorrichtungen wird zunächst nur ein Tragelement zwischen den Radiatorrohren befestigt; die anderen werden erst arretiert, nachdem es gelungen ist, diese den wandfesten Muffen zuzuordnen und in diese einzuschieben.

Der universellen Anwendbarkeit der erfindungsgemäßen Haltevorrichtung dient insbesondere das Merkmal, daß mindestens ein Klemmteil wenigstens zwei Paare von sich diametral gegenüberliegenden Auflagezonen für unterschiedliche Rohrabstände bzw. Rohrdurchmesser aufweist, die in Umfangsrichtung zueinander versetzt sind. Durch einfaches Verdrehen der Klemmteile ist es dadurch möglich, daß diese auf einfache Weise an unterschiedliche Rohrabstände bzw. Rohrdurchmesser von Radiatorrohren angepaßt werden können.

Eine vorteilhafte Ausführungsform sieht vor, daß die Klemmteile jeweils ein Durchgangsloch zur Aufnahme eines die Drehachse bildenden Schraubenhalses einer Klemmschraube aufweisen. Die Durchgangslöcher bilden dabei das Drehlager beim Verdrehen der Klemmteile, wobei ein glatter Schraubenhalsabschnitt die Drehachse bildet.

Nach einer weiteren Ausführungsform ist vorgesehen, daß das Tragelement an seiner Stirnseite ein Innengewinde zur Aufnahme der Gewindestange der Klemmschraube aufweist, und daß zumindest das zweite Klemmteil durch die Klemmschraube in seiner Lage fixiert wird. Durch das Festziehen der Klemmschraube nach dem Einstellen des Klemmteils auf den entsprechenden Radiatortyp wird dieses zwischen Schraubenkopf und Radiatorrohren geklemmt, wodurch ein Verdrehen unmöglich wird. Die Einstellung auf den entsprechenden Radiatortyp und anschließende Montage ist besonders einfach, da hierfür lediglich ein Schraubendreher erforderlich ist. Das Innengewinde kann vorteilhafterweise eine in der Stirnseite des Tragelements eingebettete Schraubenmutter sein.

Dadurch, daß die Auflagezonen der Klemmteile konkav ausgebildet sind, werden Druckstellen an den lackierten Radiatorrohren vermieden und sauberes Fassen derselben gewährleistet. Dabei ist es besonders vorteilhaft, wenn die konkaven Auflagezonen unterschiedliche Krümmungsradien aufweisen, um eine exakte Anpassung an unterschiedliche Rohrdurchmesser zu ermöglichen.

Weiterhin ist es vorteilhaft, daß das erste Klemmteil einstückig mit dem Tragelement ausgeführt ist. Durch den Wegfall eines weiteren Bauteils reduziert sich die Anzahl der auf Lager zu haltenden Teile und die Montage gestaltet sich einfacher und schneller.

Nach einer anderen Ausführungsform ist an dem zweiten Klemmteil ein aufsteckbarer Deckel zum Überdecken des Schraubenkopfes vorgesehen. Dieser Deckel kann aus jedem geeigneten Material mit ausreichender Federelastizität hergestellt sein. Insbesondere thermoplastische Kunststoffe sind hierfür besonders gut geeignet. Durch den Deckel wird ein Hängenbleiben an dem möglicherweise noch hervorstehenden Schraubenkopf verhindert.

Dadurch, daß die Stirnseite des Tragelements vorteilhafterweise winklig zur Wand, an welcher die Wandbefestigung montiert ist, angeordnet ist, bildet die Drehachse einen Schnittpunkt mit der Längsachse der Haltevorrichtung. Durch diese Maßnahme wird die Montage von gewölbten Radiatoren an ebenen Wänden bzw. von ebenen Radiatoren an gewölbten Wänden in überraschend einfacher Weise möglich.

Weiterhin sieht eine vorteilhafte Ausführungsform vor, daß das erste Klemmteil eine Kegelstumpfform mit zueinander diametral gegenüberliegend angeordneten keilförmigen Auflagezonen aufweist. Dies ist insbesondere bei einstückig mit dem Tragelement ausgebildetem Klemmteil oder bei winklig zur Wand angeordneten Tragelementen vorteilhaft, da hier die Anpassung auf unterschiedliche Rohrdurchmesser und Abstände in einfacher Weise durch eine Längsverschiedung des Tragelements in der Muffe erfolgen kann. Die Keilflächen können dabei vorteilhafterweise leicht ballig ausgebildet sein.

Schließlich kann die Muffe über einen Teil ihres Umfangs eine größere Wandstärke verglichen mit dem Rest des Umfangs zur Aufnahme des Fixierglieds aufweisen. Dadurch liegt die Längsachse des Tragelements exzentrisch zur Mittelachse der Wandbefestigung. Dies ist vorteilhaft, da durch diese Geometrie einerseits für einen Gewindebolzen genügend Wandstärke zum Schneiden eines Innengewindes vorhanden ist und zum anderen eine unnötige Gewichtszunahme der Haltevorrichtung aufgrund einer unnötig großen Wandstärke vermieden wird.

Im Folgenden wird Die Erfindung mit Bezug auf die beigefügten Zeichnungen beschrieben; es zeigt:
- Fig. 1 eine perspektivische Ansicht eines Radiatorteils gemäß der Lehre der vorliegenden Erfindung;
- Fig. 2 eine geschnittene Ansicht einer Haltevorrichtung des Radiators nach Fig. 1;
- Fig. 3 eine Vorderansicht eines ersten Elementes der Haltevorrichtung nach Fig. 2;
- Fig. 4 einen Schnitt entlang der Linie IV-IV nach Fig. 3;
- Fig. 5 einen Schnitt entlang der Linie V-V nach Fig. 3;
- Fig. 6 eine Rückansicht eines zweiten Elementes der Haltevorrichtung nach Fig. 2;
- Fig. 7 einen Schnitt entlang der Linie VII-VII nach Fig. 6;
- Fig. 8 einen Schnitt entlang der Linie VIII-VIII nach Fig. 6;
- jede der Figuren von 9 bis 13 die Haltevorrichtung nach Fig. 2 jeweils montiert an Radiatoren unterschiedlicher Geometrien;
- Fig. 14a die Ansicht eines Deckels der erfindungsgemäßen Art und Fig. 14b einen Schnitt entlang der Linie B-B nach Fig. 14a;
- Fig. 15a eine Ansicht einer Muffe und Fig. 15b einen Schnitt entlang der Linie C-C nach Fig. 15a;
- Fig. 16 ein Tragelement mit winklig angeordneter Stirnseite und kegelstumpfförmigem Klemmteil;
- Fig. 17a eine Rückansicht einer weiteren Ausführungsform eines Deckels und Fig. 17b einen Schnitt entlang der Linie D-D nach Fig. 17a.

In der Fig. 1 ist mit 1 in seiner Gesamtheit ein Radiator bestehend aus einem Radiatorkörper 2 und mehreren Haltevorrichtungen 3 zur Befestigung des Radiatorkörpers 2 an einer gemauerten vertikalen Wand 6 bezeichnet. Der Radiatorkörper 2 weist zwei vertikale Kollektoren 4 und mehrere horizontale Radiatorrohre 5 zum hydraulischen Verbinden der Kollektoren 4 auf.

Mit Bezug auf Fig. 2 weist jede Haltevorrichtung 3 eine Befestigung 7 auf, die von einer rohrförmigen Muffe 8 zur horizontalen Achse und von einer Wand 11 vom axialen Ende definiert ist. Die Muffe 8 weist einen konstanten inneren Durchmesser und einen von einem ersten axialen Ende abnehmenden äußeren Durchmesser auf. In der Wand 11 ist ein Langloch 12 zur vertikalen Achse enthalten und in der Muffe 8 ist ein radiales Gewindeloch 14 enthalten. Im Gebrauch wird die Wand 11 von der gemauerten Wand 6 gestützt und an dieser Verbindung ist eine Klemmschraube 13 befestigt, deren Kopf innen zur Befestigung 7 führt.

Mit Bezug auf die Fig. 2, 3, 4 und 5 weist die Haltevorrichtung 3 ein erstes Tragelement 15 auf, das eine rohrförmige Muffe 16 vorsieht, die bei der Benutzung innerhalb der Muffe 8 ist und an dieser durch eine Fixierglied 17 befestigt ist, das entlang des Lochs 14 verschraubt ist und mit einem seiner Enden zum Eintreten in Zwangskontakt mit der äußeren Oberfläche der Muffe 16 verläuft. Das Element 15 weist außerdem ein Klemmteil 18 auf, das einstückig mit der Muffe 16 ausgebildet ist und an einem axialen Ende der Muffe 16 außerhalb der Muffe 8 enthalten ist. Das Klemmteil 18 ist auf einer vertikalen Ebene definiert und weist eine Umfangserhebung auf, die im wesentlichen elliptisch mit den kleineren und größeren Achsen oberhalb des äußeren Durchmessers des besagten zweiten axialen Endes der Muffe 8 geformt ist. Das Klemmteil 18 weist eine erste Seite gegenüber der Wand 6 auf und sein Bereich, der in die Muffe 16 übergeht, wird auf dem Rand des erwähnten zweiten Endes der Muffe 8 gestützt. In der zentralen Zone des Klemmteils 18 ist ein Durchgangsrohr 21 koaxial zu den Muffen 8 und 16 vorgesehen. Auf der erwähnten ersten Seite des Klemmteils 18, weist das Durchgangsloch 21 einen Bereich 22 mit sechseckigem Querschnitt und mit einem größeren Durchmesser als die übrige Strecke des Durchgangslochs 21 auf. Das Klemmteil 18 weist eine zweite Seite gegenüber der ersten auf, auf der eine zentrale auf einer vertikalen Ebene definierte Zone 23 angeordnet ist und die vier seitliche konkave Auflagezonen, die diametral gegenüberliegend angeordnet sind, aufweist. Insbesondere zwei konkave Auflagezonen, bezeichnet mit 24, sind in Verbindung mit den kürzeren Seiten des die zentrale Zone 23 begrenzenden Rechteckes ausgeführt und die anderen beiden konkaven Auflagezonen, mit 25 bezeichnet, sind in Verbindung mit den kleineren Seiten des gleichen Rechtecks verbunden; die Auflagezone 25 weist einen Krümmungsgrad größer als derjenige der Auflagezone 24 auf.

Mit Bezug auf die Fig. 2, 6, 7 und 8 weist die Haltevorrichtung 3 ein zweites Befestigungselement auf, das mit dem Tragelement 15 des Radiatorkörpers 2 zusammenwirkt. Das zweite Befestigungselement ist durch ein Klemmteil 26, ähnlich dem Klemmteils 18 definiert. Das Klemmteil 26 weist eine erste Seite gegenüber der Wand 6 auf, im wesentlichen ähnlich der oben zitierten zweiten Seite des Klemmteils 18, bei der eine zentrale Zone 27 vorgesehen ist, die auf einer vertikalen Ebene definiert ist und die eine rechtwinklige Umfangserhebung aufweist und vier Seitenauflagezonen, die eine konkave Erhebung nach außen aufweisen. Insbesondere zwei konkave Auflagezonen, gekennzeichnet mit 28, sind in Verbindung der kürzeren Seiten des Rechtecks, das die zentrale Zone 27 begrenzt, ausgeführt, und die anderen zwei konkave Auflagezonen, gekennzeichnet mit 31, sind in Verbindung mit den kürzeren Seiten des gleichen Rechtecks realisiert; die Auflagezone 31 weist einen Krümmungsgrad auf, der gleich demjenigen der Auflagezone 25 ist und die Auflagezone 28 weist einen Krümmungsgrad auf, der gleich demjenigen der Auflagezone 24 ist. In der zentralen Zone des Klemmteils 26 ist ein Durchgangsloch 32 vorgesehen, das eine konische Senkbohrung 33, die auf einer zweiten Seite des Klemmteils 26 gegenüber der ersten angeordnet ist, für den Kopf einer Senkkopfschraube aufweist. Im Gebrauch ist das Durchgangsloch 32 koaxial mit dem Durchgangsloch 21 und die zweite Seite des Klemmteils 18 und die erste Seite des Klemmteils 26 sind zueinander gegenüberliegend auf Vorder- und Rückseite des Radiators angeordnet. Die Klemmteile 18 und 26 stehen nach der Montage in klemmendem Eingriff mit den Radiatorrohren 5.

Mit Bezug auf die Fig. 2 läuft eine Klemmschraube zum Befestigen des Klemmteils 26 in das Innengewinde des Tragelements, um das Andrücken zwischen den beiden benachbarten Radiatorrohre 5 zu realisieren. Die Klemmschraube 34 weist einen kegelstumpfförmigen Kopf 35 auf, der in die Senkbohrung 33 des Durchgangslochs 32 eingreift und eine Gewindestange 36 mit glattem Schraubenhals, die sich durch das Durchgangsloch 32 zum Inneren des Durchgangslochs 21 erstreckt und zum Verschrauben in ein Gewinde 37 eingreift. Im Gebrauch ist es mittels eines normalen Schraubendrehers möglich die Klemmschraube 34 bei der Montage des Radiators von vorn festzuschrauben und die Andrückkraft der Radiatorrohre 5 einzustellen. Die zweite Seite des Klemmteils 26 wird dann von einem Deckel 38 verkleidet, der auch eine elliptische Umfangsform aufweist. Der Deckel 38 weist zwei Zapfen 41 auf, die zum Einsetzen in die jeweiligen Durchgangslöcher 42 verwendet werden und die auf dem Klemmteil 26 auf der Seite des Durchgangslochs 32 ausgeführt sind.

Bei Gebrauch kann selbstverständlich vor dem Befestigen der Befestigung 7 an der gemauerten Wand 6 die Position der gleichen Befestigung 7 in der Vertikalen (Langloch 12, Klemmschraube 13) eingestellt werden. Dann wird das Tragelement 15 mit Muffe 16 und Klemmteil 18 zusammen mit dem Klemmteil 26 am Radiator befestigt. Dabei wird das Trageelement 15 in der Weise, daß die Auflagezone 23 des Klemmteils 18 in einem begrenzenden Raum zwischen zwei benachbarten Radiatorrohre 5 sein werden und die Radiatorrohre 5 auf der Auflagezone 24 gestützt sein werden, installiert. Jetzt kann man das Klemmteil 26 montieren und dieses auf dem Klemmteil 18 befestigen, wobei über die Klemmschraube 34 die Position des Radiatorkörpers 2 in Bezug auf die Befestigung 7 eingestellt werden kann; die Radiatorrohre 5 werden dabei auf den Auflagezonen 28 des Klemmteils 26 gestützt. Schließlich wird der Radiator an der Wand befestigt. Dabei führt man die Muffe 16 in das Innere der Muffe 8 ein, wobei die axiale Position der Muffe 16 entlang der Muffe 8 eingestellt werden kann (Fixierglied 17).

In Fig. 2 ist eine Haltevorrichtung 3 dargestellt, die einen Radiatorkörper 2 trägt, der Radiatorrohre 5 mit einem im wesentlichen ovalen Querschnitt aufweist und insbesondere Radiatorrohre 5, die eine Umfangsform aufweisen, die von zwei gegenüberliegenden rechtwinkligen Strecken 5a auf den jeweiligen vertikalen Ebenen definiert sind und von zwei Strecken der oberen und unteren Enden 5b, die krummlinig sind und die insbesondere einen Krümmungsgrad aufweisen, der im wesentlichen gleich demjenigen der Auflagezonen 24 und 28 ist. In Fig. 12 ist ein Radiatorkörper 2 dargestellt, der von den Radiatorrohren 5 gebildet wird, die sich von den Radiatorrohren aus Fig. 2 nur durch ihre Länge der Strecke 5a unterscheiden. In Fig. 9 ist ein Radiatorkörper gezeigt, der im wesentlichen kreisförmige Radiatorrohre 5 mit einem Krümmungsgrad nahe demjenigen der Auflagezonen 24 und 28 vorsieht. Im wesentlichen ist es möglich zwischen den Auflagezonen 24 und 28 die Radiatorrohre 5 zu drücken, die den Teil zum Drücken darstellen, der sich von demjenigen der Auflagezone 24 und 28 im wesentlichen um einen Grad von wenigen Millimeter unterscheidet. Im Falle, daß die Radiatorrohre 5 eine größere Distanz aufweisen als diejenigen in Fig. 2 dargestellten, ist es ausreichend, die Auflagezonen 25 und 31 zum Drücken der Haltevorrichtung 3 zu drehen, so daß, wie schon angedeutet, diese einen Krümmungsgrad aufweisen, der größer ist als derjenige der Auflagezonen 24 und 28.

In Fig. 10, 11 und 13 sind drei Teile zum Drücken der Radiatorrohre 5 dargestellt, bei denen der Abstand zwischen den Radiatorrohren 5 größer ist als derjenige, welcher in Fig. 2, 9 und 12 dargestellt ist. Insbesondere in Fig. 10 sind Radiatorrohre 5 mit einem kreisförmigen Querschnitt und mit einem größeren Radius dargestellt als derjenige der Radiatorrohre 5 aus Fig. 9. In Fig. 11 sind Radiatorrohre 5 mit einem kreisförmigen Querschnitt und von einem mittleren Krümmungsgrad zwischen demjenigen der Radiatorrohre aus Fig. 9 und aus Fig. 10 gezeigt, aber jedenfalls größer als der Krümmungsgrad der Auflagezonen 24 und 28. In Fig. 13 sind Radiatorrohre 5 gezeigt, die ähnlich zu den in Fig. 2 und 12 dargestellten sind, die aber die Strecke 5a von der Zwischenlänge und die Strecke 5b von gleichem Grad der Verbindung der Strecke 5b aus Fig. 2 und 12 aufweisen.

Fig. 14a zeigt eine Draufsicht auf einen aufsteckbaren Deckel 38, der auf das zweite Klemmteil 26 an der Seite aufgesteckt wird, auf der sich der Schraubenkopf 35 der Klemmschraube 34 befindet. Gemäß dem gezeigten Ausführungsbeispiel weist der Deckel 38 eine elliptische Umfangsform auf, die der Umfangsform des zweiten Klemmteils nachempfunden ist. Fig. 14b zeigt einen Schnitt entlang der Linie B-B aus Fig. 14a. Darin sind die Aufsteckstifte 49 zu erkennen, die in diesem Fall einstückig mit der gewölbten Deckeloberfläche 50 verbunden sind. Um den Halt des Deckels zu verbessern, ist der Deckel aus elastischem Material, vorzugsweise elastischem Kunststoffmaterial, hergestellt.

Fig. 15 zeigt eine Ansicht der in Fig. 2 beschriebenen Wandbefestigung 3 von ihrer offenen Seite. Durch ihre leicht konische Ausbildung trägt die Wandbefestigung 3 der Lastverteilung am Kragarm rechnung. Weiterhin ist das Langloch 12 gezeigt, welches zur einfacheren Justierung der Haltevorrichtung an der Wand dient. Des weiteren ist die exzentrische Anordnung der Muffe 8 in der Wandhalterung 3 deutlich erkennbar.

Fig. 16a zeigt ein Tragelement 15 dessen Stirnseite 52 winklig zur Wand bzw. dessen Drehachse 45 einen Schnittpunkt mit der Längsachse 48 der Haltevorrichtung bildet. Weiterhin ist das einstückig mit dem Tragelement 15 verbundene erste Klemmteil 18 dargestellt. Weiterhin ist das als in der Stirnseite 52 als Mutter ausgebildete Gewinde 37 und die Durchgangsbohrung 21 für den Schraubenhals der Klemmschraube dargestellt. Fig. 16b zeigt eine Vorderansicht des Klemmteils 18, dessen Auflagezone 47 keilförmig ausgebildet ist. Fig. 16c zeigt eine Ansicht des Tragelements 15 in Pfeilrichtung C in Fig. 16a.

Fig. 17 zeigt schließlich eine weitere Ausführungsform eines Deckels 38, wobei Fig. 17a zunächst eine Rückansicht und Fig. 17b einen Schnitt entlang der Linie D-D zeigt. Der Deckel ist dabei einstückig aus elastischem Kunststoffmaterial hergestellt. Die Befestigung an dem zweiten Klemmteil erfolgt dabei mittels eines umlaufenden Bundes 53, der divergierend ausgebildet ist. Auch bei dieser Ausführungsform ist, ähnlich wie bei Fig. 14 die Deckeloberfläche 50 gewölbt.

## Patentansprüche

1. Haltevorrichtung für einen Radiator mit Radiatorrohren (5), die folgende Merkmale aufweist:
1.1 eine Wandbefestigung (3) mit einer Muffe (8),
1.2 ein in der Muffe (8) längsverschiebliches Tragelement (15),
1.3 ein Fixierglied (17) zum Arretieren des Tragelements (15) in seiner Längsposition,
1.4 ein erstes Klemmteil (18) und ein zweites Klemmteil (26) sind zwischen benachbarten Radiatorrohren (5) einklemmbar,
1.5 wenigstens das zweite Klemmteil (26) ist aus dem klemmenden Eingriff durch Betätigung von der Vorderseite des Radiators lösbar und auf einer Achse (45) frei verdrehbar gelagert;
sie ist gekennzeichnet durch die Merkmale:
1.6 das erste Klemmteil (18) ist fest mit dem Tragelement (15) verbunden,
1.7 mindestens ein Klemmteil (18; 26) weist wenigstens zwei Paare von sich diametral gegenüberliegenden Auflagezonen für unterschiedliche Rohrabstände bzw. Rohrdurchmesser auf, die in Umfangsrichtung zueinander versetzt sind.

2. Haltevorrichtung nach Anspruch 1,
dadurch gekennzeichnet,
daß die Klemmteile (18, 26) jeweils ein Durchgangsloch (21, 32) zur Aufnahme eines die Drehachse (45) bildenden Schraubenhalses (46) einer Klemmschraube (34) aufweisen.

3. Haltevorrichtung nach Anspruch 1,
dadurch gekennzeichnet,
daß das Tragelement (15) an seiner Stirnseite ein Innengewinde (37) zum Einschrauben der Gewindestange (36) der Klemmschraube (34) aufweist, und daß zumindest das zweite Klemmteil (26) durch die Klemmschraube (34) in seiner Lage fixierbar ist.

4. Haltevorrichtung nach Anspruch 1,
dadurch gekennzeichnet,
daß die Auflagezonen (24, 25; 28, 31) konkav ausgebildet sind.

5. Haltevorrichtung nach Anspruch 1,
dadurch gekennzeichnet,
daß das erste Klemmteil (18) einstückig mit dem Tragelement (15) ausgeführt ist.

6. Haltevorrichtung nach Anspruch 1,
dadurch gekennzeichnet,
daß an dem zweiten Klemmteil (26) ein Deckel (38) zum Überdecken des Schraubenkopfes (35) vorgesehen ist.

7. Haltevorrichtung nach Anspruch 1,
dadurch gekennzeichnet,
daß die Stirnseite des Tragelements (15) winklig zur Wand (6) angeordnet ist, wodurch die Drehachse (45) einen Schnittpunkt mit der Längsachse (48) der Haltevorrichtung bildet.

8. Haltevorrichtung nach Anspruch 1,
dadurch gekennzeichnet,
daß das erste Klemmteil (18) eine Kegelstumpfform mit keilförmigen Auflagezonen (47) aufweist.

9. Haltevorrichtung nach Anspruch 1,
dadurch gekennzeichnet,
daß die Muffe (8) über einen Teil ihres Umfangs eine größere Wandstärke verglichen mit dem Rest des Umfangs zur Aufnahme des Fixierglieds (17) aufweist.

## Claims

1. A holder for a radiator with radiator pipes (5), with the following features:
1.1 A wall mount (3) with a bushing (8),
1.2 A carrier element (15) that can be shifted lengthwise in the bushing (8),
1.3 A fixing element (17) for locking the carrier element (15) in its lengthwise position,
1.4 A first clamping part (18) and a second clamping part (26) can be clamped between adjacent radiator pipes (5),
1.5 At least the second clamping part (26) can be detached from the clamp hold via actuation from the front side of the radiator and secured on an axis (45) in a freely rotatable manner,
it is characterized by the following features:
1.6 The first clamping part (18) is securely fastened to the carrier element (15),
1.7 At least one clamping part (18; 26) has at least two pairs of diametrically opposed support zones for various pipe distances or pipe diameters, which are offset relative to each other in a circumferential direction.

2. The holder according to claim 1, characterized by the fact that the clamping parts (18, 26) each have a through hole (21, 32) for holding a bolt neck (46) of a clamping screw (34) that forms the axis of rotation (45).

3. The holder according to claim 1, characterized by the fact that the front of the carrier element (15) has a female thread (37) for screwing in the threaded rod (36) of the clamping screw (34), and that at least the second clamping part (26) can be fixed in its position by the clamping screw (34).

4. The holder according to claim 1, characterized by the fact that the support zones (24, 25; 28, 31) have a concave design.

5. The holder according to claim 1, characterized by the fact that the first clamping part (18) is designed as a single piece with the carrier element (15).

6. The holder according to claim 1, characterized by the fact that a lid (38) for covering the screw head (35) is provided on the second clamping part (26).

7. The holder according to claim 1, characterized by the fact that the front side of the carrier element (15) is arranged at an angle to the wall (6), as a result of which the axis of rotation (45) forms a point of intersection with the longitudinal axis (48) of the holder.

8. The holder according to claim 1, characterized by the fact that the first clamping part (18) is tapered with wedge-shaped support zones (47).

9. The holder according to claim 1, characterized by the fact that the bushing (8) has a larger wall thickness over a portion of its circumference in comparison to the rest of the circumference for holding the fixing member (17).

## Revendications

1. Dispositif de retenue pour un radiateur avec tubes de radiateur (5), présentant les caractéristiques suivantes :
1.1 une fixation murale (3) avec un manchon (8),
1.2 un élément porteur (15) mobile longitudinalement à l'intérieur du manchon (8),
1.3 un organe de fixation (17) pour bloquer l'élément porteur (15) dans sa position longitudinale,
1.4 un premier élément de serrage (18) et un second élément de serrage (26) peuvent être coincés entre des tubes de radiateur voisins (5),
1.5 le second élément de serrage (26) peut être libéré de la prise de serrage par actionnement depuis la face avant du radiateur et monté à rotation libre sur un axe (45);
il est caractérisé par les éléments distinctifs suivants :
1.6 le premier élément de serrage (18) est relié solidement à l'élément porteur (15),
1.7 au moins un élément de serrage (18; 26) présente au moins deux zones d'appui diamétralement opposées pour des écartements de tubes ou des diamètres de tubes différenciés, qui sont décalées entre elles dans le sens circonférentiel.

2. Dispositif de retenue selon la revendication 1, caractérisé en ce que les éléments de serrage (18, 26) présentent chacun un trou débouchant (21, 32) recevant un collet (46) d'une vis de calage (34) formant l'axe de rotation (45).

3. Dispositif de retenue selon la revendication 1, caractérisé en ce que l'élément porteur (15) présente sur sa face frontale un taraudage (37) servant à l'insertion de la tige filetée (36) de la vis de calage (34), et en ce qu'au moins le second élément de serrage (26) peut être fixé en position par la vis de calage (34).

4. Dispositif de retenue selon la revendication 1, caractérisé en ce que les zones d'appui (24, 25; 28, 31) sont concaves.

5. Dispositif de retenue selon la revendication 1, caractérisé en ce que le premier élément de serrage (18) est réalisé d'un seul tenant avec l'élément porteur (15).

6. Dispositif de retenue selon la revendication 1, caractérisé en ce qu'un capuchon (38) recouvrant la tête (35) de la vis est prévu sur le second élément de serrage (26).

7. Dispositif de retenue selon la revendication 1, caractérisé en ce que la face frontale de l'élément porteur (15) est orienté à angle par rapport à la paroi (6), ce qui fait que l'axe de rotation (45) forme un point d'intersection avec l'axe longitudinal (48) du dispositif de retenue.

8. Dispositif de retenue selon la revendication 1, caractérisé en ce que le premier élément de serrage (18) présente une forme tronconique avec des zones d'appui (47) en forme de coins.

9. Dispositif de retenue selon la revendication 1, caractérisée en ce que le manchon (8) présente sur une partie de sa circonférence une plus grosse épaisseur de paroi comparée au reste de la circonférence, pour recevoir l'organe de fixation (17).
